# FASCICULE DE BREVET EUROPEEN

(11) **EP 0 434 556 B1**
(45) Date de publication et mention de la délivrance du brevet: **01.03.1995**
(21) Numéro de dépôt: 90403669.6
(22) Date de dépôt: 19.12.1990
(51) Int. Cl.: B03C 1/025

(54) **Séparateur magnétique à haute intensité travaillant en humide**
Magnetische Nassabscheider mit hoher Intensität
High intensity wet magnetic separator

(30) Priorité: 20.12.1989 FR 8916880
(43) Date de publication de la demande: 26.06.1991
(73) Titulaire: F C B, 93100 Montreuil Cédex (FR)
(72) Inventeur: Dauchez, Gilbert, F-93150 Blanc-Mesnil (FR)
(74) Mandataire: Fontanié, Etienne

(56) Documents cités:
- EP-A- 0 341 824
- FR-A- 2 582 232
- GB-A- 796 336

## Description

La présente invention a trait aux séparateurs magnétiques à haute intensité travaillant en humide et constitués par au moins une chambre de séparation traversée de haut en bas par le produit à traiter, sous forme de liquide ou de pulpe contenant en suspension les particules à séparer, et des aimants ou des bobinages créant dans la chambre un champ magnétique dont les lignes de force sont perpendiculaires à la direction d'écoulement du produit à traiter; la chambre de séparation peut contenir une matrice formée de plaques rainurées, de billes, de métal expansé, de laine de fer, etc à travers laquelle circule le produit à traiter.

Les séparateurs de ce type à fonctionnement discontinu ont une marche cyclique : dans une première phase, on fait circuler le produit à traiter dans la chambre de séparation en présence du champ magnétique; au cours de cette phase, les constituants magnétiques du produit se fixent sur les parois de la chambre et/ou sur les éléments de la matrice, tandis que les particules non magnétiques sont entraînés par la phase liquide du produit et recueillis dans un premier collecteur. Dans la seconde phase, on coupe l'alimentation du produit à traiter, on supprime le champ magnétique et on extrait les produits magnétiques de la chambre de séparation par lavage au moyen d'un liquide sous-pression qui est généralement de l'eau. Sur ces appareils, on utilise généralement des bobinages, pour produire le champ magnétique, afin qu'il soit possible d'annuler ce dernier pendant la phase de lavage. On a toutefois proposé d'utiliser des aimants permanents sur des filtres de ce type destinés à épurer des liquides peu chargés en particules magnétiques et ne nécessitant pas des nettoyages fréquents. Sur ces filtres, la chambre de séparation est constituée par une cassette qui peut être remplacée, lorsqu'elle est colmatée, par une cassette propre éventuellement après démontage des aimants. Ce type de filtre n'est pas adapté au traitement des produits chargés en particules magnétiques.

Dans les séparateurs à marche continue, plusieurs chambres de séparation sont groupées pour former un anneau ou une chaîne sans fin et sont déplacées en continu par rapport aux pièces polaires, qui sont fixes, perpendiculairement aux lignes de force magnétiques. Au cours de leur déplacement, les chambres passant successivement dans une zone de séparation, une zone de rinçage et une zone d'évacuation des constituants magnétiques. L'alimentation des chambres est effectuée dans la zone de séparation, pratiquement sur toute sa longueur. A la sortie de cette zone, là où le champ magnétique est encore intense, on fait circuler dans les chambres un liquide de rinçage pour éliminer les grains de constituants non magnétiques retenus par floculation magnétique. Dans la zone d'évacuation qui fait suite à la zone de rinçage et où la champ magnétique est, pratiquement nul, les produits magnétiques sont extraits des chambres par lavage à l'eau sous pression. Ces appareils sont lourds, encombrants et coûteux et comme le champ magnétique est produit par des électro-aimants, leur consommation d'énergie électrique est importante.

On a proposé, dans la littérature, de remplacer les électro-aimants par des aimants permanents sur ce dernier type d'appareils, mais ces propositions n'ont reçu aucune application pratique, car l'intensité du champ magnétique que l'on peut produire avec des aimants permanents étant limitée, l'existence du jeu qu'il est nécessaire de prévoir entre les parois des chambres de séparation et les aimants ou les pièces polaires pour permettre leurs déplacements relatifs n'aurait pas permis de réaliser les performances recherchées pour ce type d'appareils.

Le filtre décrit dans le document EP-A-0341824 qui divulgue le préambule de la revendication 1 présente le même inconvénient : le jeu qui est prévu entre les aimants et les faces de l'élément filtrant, pour permettre le déplacement des aimants parallèlement auxdites faces, limite les performances du filtre et le rend inapte aux applications classiques des séparateurs magnétiques à haute intensité.

Le but de la présente invention est de permettre l'utilisation d'aimants permanents, à la place des électro-aimants, dans les séparateurs magnétiques à haute intensité travaillant en humide et, par ce moyen, de diminuer le poids, l'encombrement et le coût de ces appareils et de réduire leur consommation énergétique.

Le séparateur magnétique objet de la présente invention comporte au moins une chambre de séparation où le produit à traiter circule du haut vers le bas et des aimants permanents, éventuellement associés à des pièces polaires, et est caractérisé en ce que des moyens sont prévus pour réaliser un déplacement relatif des aimants, respectivement des pièces polaires, et de la chambre de séparation entre une première position où les aimants, respectivement les pièces polaires, sont intimement appliqués contre les parois de la chambre de séparation et une seconde position où les aimants, respectivement les pièces polaires, sont éloignés desdites parois et le champ magnétique dans ladite chambre est suffisamment faible pour que les particules magnétiques puissent être évacués de la chambre par un courant d'un liquide de lavage, ledit déplacement relatif comportant un mouvement des aimants, respectivement des pièces polaires, transversalement auxdites parois.

Les aimants, respectivement les pièces polaires, peuvent être déplacés au moyen de vérins commandés par un automate programmable, en même temps que des vannes placées sur l'alimentation et l'évacuation de la chambre de séparation, pour être appliqués sur les parois de la chambre pendant la phase de séparation et être écartés de celles-ci pendant la phase d'évacuation des constituants magnétiques, la durée de chacune des phases étant prédéterminée ou fonction, par exemple, du degré de colmatage de la chambre.

La chambre de séparation peut être constituée, de façon classique, par un boitier tubulaire en matériau magnétique, contenant une matrice formée de plaques rainurées, de billes, de métal expansé, etc... et occupant toute la section de la chambre.

Elle peut aussi être constituée par un tronçon de tube en un matériau élastiquement déformable, tel que du caoutchouc ou une matière plastique, ayant à l'état normal une section circulaire ou bombée et qui est écrasé entre les aimants pendant la phase de séparation de façon à former un tube plat.

Les aimants peuvent être constitués par un assemblage d'aimants élémentaires dont la direction d'aimantation est perpendiculaire à la direction d'écoulement du produit traité dans la chambre de séparation. On pourra aussi utiliser un empilage d'aimants et de pièces polaires plates, la direction d'aimantation des aimants étant dans ce cas parallèle à la direction d'écoulement du produit à traiter. Les pièces polaires situées de part et d'autre de la chambre de séparation pourront être situées dans un même plan perpendiculaire à la direction d'écoulement du produit à traiter et de même polarité ou de polarités opposées, ou décalées verticalement d'un demi-pas.

Dans la cas où le séparateur ne comporte qu'une seule chambre de séparation, son fonctionnement est nécessairement discontinu. Pour une marche en continu, on associera plusieurs unités élémentaires identiques, chaque unité étant formée d'une chambre de séparation, d'aimants permanents, éventuellement de pièces polaires, et de moyens pour écarter les aimants permanents de la chambre et les appliquer sur ses parois, et étant alimentée cycliquement en produits à traiter et en liquide de lavage, les différentes unités étant alimentées successivement de façon à permettre un fonctionnement continu.

Les différentes unités peuvent être fixes et être reliées, d'une part, à une alimentation en produits à traiter et à un collecteur de produits épurés et, d'autre part, à une source d'un liquide de lavage et à un collecteur des constituants magnétiques, à travers un jeu de vannes dont l'ouverture et la fermeture sont programmées pour assurer un fonctionnement cyclique des unités de séparation.

Les unités de séparation peuvent aussi être mobiles et déplaçables entre une zone de séparation, qui est équipée de moyens d'alimentation en produits à traiter, et de collecte des produits épurés, et une zone de lavage munie de moyens de distribution d'un liquide de lavage et de collecte des constituants magnétiques. Dans le cas d'un appareil ne comportant que deux unités, le mouvement peut être alternatif. Dans le cas général, les unités de séparation seront liées les unes aux autres pour former un anneau ou une chaîne sans fin et seront déplacées pas-à-pas, toujours dans le même sens. On pourra évidemment prévoir, plusieurs zones de séparation et de lavage, le long de l'anneau ou de la chaîne sans fin. Conformément à l'invention, le mouvement longitudinal des unités s'accompagnera d'un déplacement transversal des aimants lorsque les unités passeront d'une zone à l'autre.

En variante, chaque unité pourrait comporter deux chambres ou plus qui seraient amenées successivement entre les aimants, dans une zone de séparation comportant, en outre, des moyens d'alimentation en produit à traiter et de collecte du produit épuré, puis éloignées de cette zone et amenées dans une zone de lavage équipée de moyens de distribution d'un liquide de lavage et de collecte des constituants magnétiques, les aimants normalement appliqués sur les parois de la chambre se trouvant dans la zone de séparation en étant écartés périodiquement pour permettre le déplacement des chambres.

Les aimants et/ou les pièces polaires situés de part et d'autre de la chambre de séparation étant de polarités opposées, les moyens utilisés pour les écarter de la chambre de séparation devront vaincre la force d'attraction magnétique. Une partie de l' énergie mise en jeu pourra être récupérée lors du mouvement de rapprochement des aimants ou pièces polaires, notamment lorsqu'on utilise plusieurs unités fonctionnant séquentiellement.

D'autres caractéristiques de l'invention apparaîtront à la lecture de la description qui suit et se réfère aux dessins l'accompagnant qui montrent, à titre d'exemple non-limitatif, quelques formes de réalisation de l'invention et sur lesquels
La figure 1 est une vue en coupe verticale d'une unité de séparation conforme à l'invention, représentée schématiquement;
Les figures 2 a et b sont des vues de dessus de l'unité de la figure 1 pendant les phases de séparation et de lavage respectivement;
Les figures 3 a et b sont des vues de dessus, analogues aux figures 2 a et b, d'une autre unité de séparation conforme à l'invention, comportant une chambre de séparation de conception différente;
La figure 4 montre une possibilité de réalisation du circuit magnétique d'une unité de séparation; et
La figure 5 montre une possibilité d'association de deux unités de séparation pour assurer un fonctionnement continu.

L'unité de séparation représentée sur les figures 1 et 2 est constituée essentiellement par une chambre de séparation 10 placée entre deux aimants permanents 12 de polarités opposées. Chaque aimant est solidaire d'une armature à section en L 14, les deux armatures formant un circuit magnétique fermé avec les aimants et la chambre 10, lorsque les aimants sont appliqués sur les parois opposées de la la chambre 10, comme représenté sur la figure 2 a.

La chambre de séparation est constituée par une enveloppe en un matériau amagnétique, à section rectangulaire et ouverte à ses deux extrémités. Elle est remplie de plaques verticales rainurées ou d'autres éléments, tels que barres, paille de fer, etc ...en matériau magnétique doux qui créent dans l'entrefer des gradients de champ magnétique permettant aux particules magnétiques du produit à traiter de se fixer sur lesdits éléments.

A son extrémité supérieure, la chambre 10 est raccordée à une conduite d'alimentation en produit à traiter 16, à travers une électro-vanne 18, et à une conduite d'eau sous-pression 20, à travers une électro-vanne 22. Un collecteur 24 est placé sous la chambre 10 et relié à deux conduits 26 et 28, à travers des électro-vannes 30 et 32, respectivement, qui permettent de diriger les produits collectés dans deux directions différentes.

Des vérins 34 permettent de déplacer les aimants et les armatures perpendiculairement aux grandes faces de la chambre 10 et de maintenir les aimants appliqués sur ces dernières (figure 2 a) ou écartées de celles-ci (figure 2 b).

Cette unité de séparation fonctionne de la manière suivante : dans une première phase, les aimants 12 sont appliqués sur les grandes faces de la chambre 10 (figure 2a), les vannes 18 et 30 sont ouvertes et les vannes 22 et 32 sont fermées. Le produit à traiter, sous forme de pulpe, circule de haut en bas dans la chambre 10, entre les plaques verticales. Les particules magnétiques sont soumises à des forces d'attraction qui les dévient vers les plaques et les maintiennent sur celles-ci. Le produit épuré est recueilli dans le collecteur 24 et évacué par le conduit 26. Dans une seconde phase, les aimants sont écartés de la chambre (figure 2 b), les vannes 18 et 30 sont fermées et les vannes 22 et 32 sont ouvertes. Les particules magnétiques qui ne sont plus soumises à l'action du champ magnétique sont alors entraînées par l'eau sous pression circulant dans la chambre 10 et évacuées par le conduit 28.

La durée de la première phase peut être prédéterminée, notamment si la teneur du produit à traiter en particules magnétiques varie peu dans le temps. En variante, le passage de la première à la seconde phase peut se faire lorsque le degré de colmatage de la chambre, évalué par exemple à partir d'une mesure du débit ou de la perte de charge, atteint une valeur prédéterminée.

Les aimants doivent être écartés d'une distance suffisante pour que le champ magnétique dans la chambre 10 soit pratiquement nul, les lignes de force du champ magnétique de chaque aimant se refermant alors sur elles-même à travers l'entrefer ménagé entre l'aimant et la chambre 10 et l'armature associée.

Les aimants 12 sont constitués par un assemblage par collage d'aimants élémentaires au samarium-cobalt ou au neodyme-fer-bore, la direction d'aimantation étant perpendiculaire aux grandes faces de la chambre 10. En variante, chaque ensemble aimant 12-armature 14 pourrait être remplacé par un empilage d'aimants 40 et de pièces polaires 42, comme représenté sur la figure 4, la direction d'aimantation des aimants étant paralléle à la direction d'écoulement du produit à traiter dans la chambre 10 (flèche F).

Les figures 3 a et b montrent une autre forme de réalisation de la chambre de séparation. Celle-ci est ici constituée par un tube 110 élastiquement déformable, en caoutchouc ou matière plastique, qui a normalement une section circulaire (figure 3 b) et prend une forme aplatie lorsqu'il est comprimé entre les aimants 12 (figure 3 a). De préférence, le tube sera rempli d'un matériau, tel que de la paille de fer, pouvant être comprimé élastiquement sans gros effort pour ne pas gêner la déformation du tube et son retour à la forme originale. Des fils en matériau magnétique doux disposés longitudinalement ou tressés pour former une gaine tubulaire pourraient être noyés dans l'épaisseur de la paroi du tube pour créer des gradients de champ magnétique sur la face intérieure du tube. La figure 3 a correspond à la phase de séparation, les aimants étant rapprochés et écrasant le tube 110; dans la phase de lavage (figure 3b) les aimants sont écartés l'un de l'autre, et le tube a repris sa forme circulaire.

Pour pouvoir traiter un produit en continu, il est nécessaire d'associer plusieurs unités de séparation. Dans le cas général où la phase de lavage est plus courte que la phase de séparation, il suffit de deux unités pour assurer un fonctionnement en continu. Le schéma d'une telle installation est représenté sur la figure 5. Les conduites d'alimentation en produit à traiter 16 et en eau sous-pression 20 sont reliées aux chambres 10′ et 10′′ à travers des électro-vannes 18′ et 18′′ et 22′ et 22′′, respectivement. Des collecteurs 24′ et 24′′ placés sous les chambres 10′ et 10′′ permettent de diriger les produits sortant des chambres vers une sortie de produit épuré ou une sortie de produit magnétique, suivant la position d'un sélecteur schématisé par un volet pivotant 50′, 50′′. Les vannes 18′, 18′′, 22′ et 22′′, les sélecteurs 50′ et 50′′ ainsi que les vérins, non représentés, déplaçant les aimants 12′, 12′′ sont commandés par un automate programmable ou un micro-ordinateur suivant un programme préétabli et modifiable de telle sorte qu'à tout instant, au moins une des unités soit en phase de séparation.

Le nombre d'unités à utiliser dans une installation dépendra du débit de produit à traiter. L'utilisation d'unités standard permet de réduire les coûts et facilite l'entretien, une unité défaillante pouvant être rapidement remplacée par une unité de rechange.

Une phase intermédiaire de rinçage avec maintien du champ magnétique, pourra être prévue pour éliminer les grains de constituants non magnétiques retenus par floculation magnétique.

Il est bien entendu que toutes les modifications qui peuvent être apportées aux formes de réalisation décrites par la substitution de moyens techniques équivalents et notamment les variantes exposées dans le préambule de la description entrent dans le cadre de l'invention comme défini par les revendications.

## Revendications

1. Séparateur magnétique à haute intensité travaillant en humide, comportant au moins une unité de séparation constituée par une chambre où le produit à traiter circule du haut vers le bas et des moyens pour créer un champ magnétique perpendiculaire à la direction d'écoulement du produit à traiter constitués par des aimants permanents éventuellement associés à des pièces polaires, caractérisé en ce que des moyens (34) sont prévus pour réaliser un déplacement relatif des aimants (12), respectivement des pièces polaires (14), et de la chambre (10) entre une première position où les aimants, respectivement les pièces polaires, sont intimement appliqués contre les parois de ladite chambre et une seconde position où les aimants, respectivement les pièces polaires, sont éloignés desdites parois et le champ magnétique dans la chambre est suffisamment faible pour que les particules magnétiques puissent être évacuées de la chambre par un courant d'un liquide de lavage, ledit déplacement relatif comportant un mouvement des aimants, respectivement des pièces polaires, transversalement auxdites parois.

2. Séparateur magnétique selon la revendication 1, caractérisé en ce que lesdits moyens pour déplacer les aimants (12), respectivement les pièces polaires, sont constitués par des vérins (34) commandés par un automate programmable ou un micro-ordinateur, en même temps que des vannes (18, 22, 30, 32) placées sur des conduites (16, 20, 26, 28) raccordées à l'entrée et à la sortie de ladite chambre (10), de telle sorte que les aimants, respectivement les pièces polaires, soient appliqués sur les parois de la chambre pendant une phase de séparation et soient écartés de celles-ci pendant une phase de lavage.

3. Séparateur magnétique selon la revendication 1 ou 2, caractérisé en ce que ladite chambre (10) est constituée par un boitier tubulaire en un matériau amagnétique contenant une matrice ferromagnétique perméable au produit à traiter.

4. Séparateur magnétique selon la revendication 1 ou 2, caractérisé en ce que ladite chambre (110) est constituée par un tronçon de tube en un matériau élastiquement déformable ayant à l'état normal une section circulaire ou bombée et contenant une matrice ferromagnétique élastiquement compressible et perméable au produit à traiter, et en ce que pendant la phase de séparation ledit tube est écrasé entre les aimants ou les pièces polaires et prend la forme d'un tube plat.

5. Séparateur magnétique selon l'une quelconque des revendications 1 à 4 caractérisé en ce que les dits moyens de production du champ magnétique sont constitués par un assemblage d'aimants élémentaires dont la direction d'aimantation est perpendiculaire à la direction d'écoulement du produit à traiter dans ladite chambre (10).

6. Séparateur magnétique selon l'une quelconque des revendications 1 à 4, caractérisé en ce que lesdits moyens de production du champ magnétique sont constitués par un empilage d'aimants et de pièces polaires, la direction d'aimantation des aimants étant parallèle à la direction d'écoulement du produit à traiter dans ladite chambre (10).

7. Séparateur magnétique selon l'une quelconque des revendications précédentes, caractérisé en ce que l'unité ou chaque unité de séparation comporte deux chambres ou plus, des moyens pour déplacer les chambres entre une première zone où sont placés les aimants et qui est équipée de moyens d'alimentation en produit à traiter et de collecte du produit épuré et une seconde zone équipée de moyens de distribution d'un liquide de lavage et de collecte des constituants magnétiques et les amener l'une après l'autre dans la première puis dans la seconde zone et des moyens pour coordonner les mouvements des chambres et des aimants et/ou des pièces polaires.

8. Séparateur magnétique selon l'une quelconque des revendications 1 à 6 caractérisé en ce qu'il comporte plusieurs unités de séparation et des moyens (18′, 18′′, 22′, 22′′) pour relier cycliquement chaque unité de séparation d'une part, à une alimentation de produit à traiter (16) et à un collecteur de produits épurés (26) et, d'autre part, à une source d'un liquide de lavage (20) et à un collecteur de constituants magnétiques (28).

9. Séparateur magnétique selon l'une quelconque des revendications 1 à 6 caractérisé en ce qu'il comporte plusieurs unités de séparation et des moyens pour les amener l'une après l'autre dans une zone de séparation équipée de moyens d'alimentation en produit à traiter et de collecte du produit épuré puis dans une zone de lavage équipée de moyens de distribution d'un liquide de lavage et de collecte des constituants magnétiques.

## Claims

1. Wet process high intensity magnetic separator comprising at least one separating unit consisting of a chamber through which the product to be processed circulates downwardly and means to create a magnetic field perpendicular to the direction of flow of the product to be processed consisting of permanent magnets which may be associated with pole pieces, characterized in that means (34) are provided to cause a relative displacement of the magnets (12), respectively of the pole pieces (14), and of the chamber (10) between a first position in which the magnets, respectively the pole pieces, are closely applied against the walls of the said chamber and a second position in which the magnets, respectively the pole pieces, are apart from the said walls and the magnetic field in the chamber is weak enough to allow the magnetic particles to be removed from the chamber by a washing-liquid flow, which relative displacement includes a movement of the magnets, respectively of the pole pieces, transversely to the said walls.

2. Magnetic separator according to claim 1, characterized in that the said means to move the magnets (12), respectively the pole pieces, consist of jacks (34) controlled by a programmable logic controller or a microprocessor, at the same time as valves (18, 22, 30, 32) mounted on ducts (16, 20, 26, 28) connected to the inlet and the outlet of the said chamber (10), so that the magnets, respectively the pole pieces, be applied on the walls of the chamber during a separation phase, and apart from the said walls during a washing phase.

3. Magnetic separator according to claim 1 or 2, characterized in that the said chamber (10) consists of a tubular casing made of an amagnetic material containing a ferromagnetic matrix permeable to the product to be processed.

4. Magnetic separator according to claim 1 or 2, characterized in that the said chamber (10) consists of a section of tube made of an elastically deformable material having a circular or convex section in its normal state and containing an elastically compressible ferromagnetic matrix permeable to the product to be processed, and in that the said tube is crushed between the magnets or the pole pieces and takes the form of a flat tube during the separation phase.

5. Magnetic separator according to any of claims 1 to 4, characterized in that the said means of production of the magnetic field are made up of an assembly of elementary magnets whose magnetization direction is perpendicular to the direction of flow of the product to be processed through the said chamber (10).

6. Magnetic separator according to any of claims 1 to 4, characterized in that the said means of production of the magnetic field are made up of a stack of magnets and pole pieces, the direction of magnetization of the magnets being parallel to the direction of flow of the product to be processed through the said chamber (10).

7. Magnetic separator according to any of the above claims, characterized in that the separating unit or each separating unit comprises two chambers or more, means to move the chambers between a first zone containing the magnets and equipped with means to supply product to be processed and to collect the purified product and a second zone equipped with means to distribute a washing liquid and to collect the magnetic constituents and to bring them by turns successively into the first and the second zone and means to coordinate the movements of the chambers and of the magnets and/or pole pieces.

8. Magnetic separator according to any of claims 1 to 6, characterized in that it comprises several separating units and means (18', 18'', 22', 22'') to connect cyclically each separating unit, on the one hand, to a product-to-be-processed feed line (16) and a purified product collector (26) and, on the other hand, to a source of a washing liquid (20) and a magnetic constituent collector (28).

9. Magnetic separator according to any of claims 1 to 6, characterized in that it comprises several separating units and means to bring them by turns into a separation zone equipped with means to supply product to be processed and to collect the purified product and then into a washing zone equipped with means to distribute a washing liquid and to collect the magnetic constituents.

## Patentansprüche

1. Nach dem Naßverfahren arbeitender Starkfeld-Magnetscheider mit mindestens einer aus einer vom Aufgabegut von oben nach unten durchflossenen Kammer und Mitteln zur Erzeugung eines senkrecht zur Aufgabegutdurchflußrichtung verlaufenden Magnetfeldes bestehenden Scheideeinheit, bestehend aus Dauermagneten - evtl. in Verbindung mit Polschuhen, dadurch gekennzeichnet, daß Mittel (34) vorgesehen sind, um eine relative Bewegung der Magnete (12) bzw. der Polschuhe (14) und der Kammer (10) zwischen einer ersten Stellung zu bewirken, in der die Magnete bzw. die Polschuhe eng an die Wände besagter Kammer angelegt werden, und einer zweiten Stellung, in der die Magnete bzw. die Polschuhe von besagten Wänden abgehoben werden und das Magnetfeld in der Kammer klein genug ist, um das Ausräumen der Magnetteilchen aus der Kammer mittels eines Waschflüssigkeitsstromes zu gestatten, wobei besagte Relativbewegung eine Bewegung der Magnete bzw. der Polschuhe quer zu besagten Wänden umfaßt.

2. Magnetscheider gemäß Anspruch 1, dadurch gekennzeichnet, daß besagte Mittel zur Bewegung der Magnete (12) bzw. der Polschuhe aus Zylindern (34) bestehen, die von einerspeicherprogrammierbaren Steuerung oder einem Mikrocomputergleichzeitig mit in den an den Einlauf bzw. den Auslauf besagter Kammer (10) angeschlossenen Leitungen (16, 20, 26, 28) angeordneten Ventilen (18, 22, 30, 32), derart gesteuert werden, daß die Magnete bzw. die Polschuhe während der Scheidephase an die Wände der Kammer angelegt und während der Waschphase von letzteren abgehoben werden.

3. Magnetscheider gemäß Anspruch 1 oder 2, dadurch gekennzeichnet, daß besagte Kammer (10) aus einem rohrförmigen Kasten aus unmagnetischem Material besteht, der eine das Aufgabegut durchlässige ferromagnetische Matrize enthält.

4. Magnetscheider gemäß Anspruch 1 oder 2, dadurch gekennzeichnet, daß besagte Kammer (110) aus einem Rohrstück aus einem elastisch verformbaren Material besteht, das im normalen Zustand einen kreisförmigen oder gewölbten Querschnitt hat und eine elastisch zusammendrückbare das Aufgabegut durchlässige ferromagnetische Matrize enthält, und daß besagtes Rohr während der Scheidephase zwischen den Magneten bzw. Polschuhen zusammengedrückt wird und die Form eines flachen Rohres annimmt.

5. Magnetscheider gemäß irgendeinem der Ansprüche 1 - 4, dadurch gekennzeichnet, daß besagte Mittel zur Erzeugung eines Magnetfeldes aus einer Verbindung von Elementarmagneten besteht, deren Magnetisierungsrichtung senkrecht zur Aufgabegutdurchflußrichtung in besagter Kammer (10) verläuft.

6. Magnetscheider gemäß irgendeinem der Ansprüche 1 - 4, dadurch gekennzeichnet, daß besagte Mittel zur Erzeugung eines Magnetfeldes aus einem Stapel von Magneten und Polschuhen bestehen, wobei die Magnetisierungsrichtung der Magnete parallel zur Aufgabegutdurchflußrichtung in besagter Kammer (10) verläuft.

7. Magnetscheider gemäß irgendeinem der vorherigen Ansprüche, dadurch gekennzeichnet, daß die bzw. jede Scheideeinheit zwei oder mehr Kammern umfaßt sowie Mittel, um die Kammern zwischen einer ersten Zone, in der sich die Magnete befinden und die mit Mitteln zur Beschickung des Aufgabeguts und zum Sammeln des gereinigten Produkts ausgerüstet ist, und einer zweiten Zone, die mit Mitteln zur Verteilung einer Waschflüssigkeit und zum Sammeln der Magnetteilchen ausgerüstet ist, zu bewegen und sie nacheinander zunächst in die erste und dann in die zweite Zone zu bringen und Mittel, um die Bewegungen der Kammern und der Magnete bzw. der Polschuhe zu koordinieren.

8. Magnetscheider gemäß irgendeinem der Ansprüche 1 - 6, dadurch gekennzeichnet, daß er mehrere Scheideeinheiten umfaßt sowie Mittel (18', 18'', 22', 22''), um jede Scheideeinheit zyklisch einerseits mit einer Aufgabegutbeschickung (16) und einem Sammler für gereinigte Produkte (26) und andererseits mit einer Waschflüssigkeitsquelle (20) und einem Magnetteilchensammler (28) zu verbinden.

9. Magnetscheider gemäß irgendeinem der Ansprüche 1 - 6, dadurch gekennzeichnet daß er mehrere Scheideeinheiten umfaßt sowie Mittel, um sie nacheinander in eine mit Mitteln zur Beschickung des Aufgabeguts und zum Sammeln des gereinigten Podukts ausgerüstete Scheidezone und dann in eine mit Mitteln zur Verteilung einer Waschflüssigkeit und zum Sammlen der Magnetteilchen ausgerüstete Waschzone zu bringen.
